# EUROPÄISCHE PATENTSCHRIFT

(11) **EP 1 131 525 B1**
(45) Veröffentlichungstag und Bekanntmachung des Hinweises auf die Patenterteilung: **03.03.2004**
(21) Anmeldenummer: 00966026.7
(22) Anmeldetag: 15.09.2000
(51) Int. Cl.: E06B 1/62, E04B 1/68

(54) **DICHTSTREIFEN ZUR ABDICHTUNG EINER FUGE**
SEALING STRIP FOR SEALING A JOINT
BANDE D'ETANCHEITE POUR RENDRE ETANCHE UNE JOINTURE

(30) Priorität: 17.09.1999 DE 19944611
(43) Veröffentlichungstag der Anmeldung: 12.09.2001
(62) Teilanmeldung aus: 03018211.7
(73) Patentinhaber: illbruck Building Systems GmbH, 51381 Leverkusen (DE)
(72) Erfinder: IRRGEHER, Fritz, 51381 Leverkusen (DE); DANIEL, Rüdiger, 42929 Wermelskirchen (DE); HILGER, Hubert, 53909 Zülpich (DE)
(74) Vertreter: Müller, Enno, Dipl.-Ing.
(86) Internationale Anmeldenummer: PCT/EP2000/009040
(87) Internationale Veröffentlichungsnummer: WO 2001/021921

(56) Entgegenhaltungen:
- EP-A- 0 530 653
- WO-A-98/45565
- US-A- 1 742 195

## Beschreibung

Die Erfindung bezieht sich auf einen Dichtstreifen nach dem Merkmal des Oberbegriffes des Anspruches 1 bzw. eine Dichtanordnung mit einem in einer Leiste angeordneten, komprimierten Schaumstoffstreifen nach den Merkmalen des Oberbegriffes des Anspruches 19.

Durch die EP 0 530 653 B1 ist es bekannt, die Aufreiß-Umhüllung von einer C-profilierten Leiste zu bilden, deren C-Öffnung durch eine Deckelstreifen verschlossen ist. An letzterem greift klemmgehaltert ein fahnenartiger Zuglappen an. Unter dessen Betätigung lässt sich die periphere Nuthalterung zwischen den die Umhüllung bildenden Teilen aufheben. Der Schaumstoffstreifen kann nun über die C-Öffnung vortretend in seine Wirkungsstellung gelangen.

Den US-Patentschriften 4,204,373 und 4,344,265 ist der Vorschlag entnehmbar, das Öffnen der Umhüllung durch eine Reißleine zu bewirken mit endseitig angeordnetem Zugring als Greifhandhabe. Die Umhüllung besteht dort aus einem im Querschnitt etwa hutprofilierten Leistenkörper, dessen Hutrand eine kartenartige Verschlusswand aufweist und sich am Objekt antackern lässt.

Durch die WO98/45565 ist ein in einer durch eine Kunststofffolie gegebenen Umhüllung aufgenommener Schaumstoffstreifen bekannt, bei welchem die freien Ränder der Kunststofffolie gegen sich selbst verhaftet sind. Die Freigabe des Schaumstoffstreifens erfolgt durch Aufschneiden oder Ziehen an einem Trennfaden.

Aufgabe der Erfindung ist es, einen Dichtstreifen bzw. einen in einer Leiste aufgenommenen Schaumstoffstreifen baulich und zuordnungsvorteilhaft auszubilden.

Diese Aufgabe ist bei den Gegenständen der Ansprüche 1 und 18 gelöst. Die Aufreiß-Umhüllung bildet zugleich eine sich in Längsrichtung des Dichtstreifens erstreckende Abreißlasche aus. Die Kunststofffolie ist so kammerbildend und Zuglappen schaffend genutzt. Hinzu kommt, daß sich die den Schaumstoff streifen eintaschende Kunststoffolie auch in einen Rollvorrat überführen läßt mit dem Vorzug eines verlustärmeren Ablängens. Ein solcher Folienstreifen braucht lediglich gefaltet zu werden, wobei sich im Bereich vor der Faltkehre ein den Schaumstoffstreifen aufnehmender Saum oder Schlauch bilden läßt. Das Einschließen ist dabei einfachst dadurch bewirkt, daß die Kunststoffolie zur Bildung der Aufreiß-Umhüllung gegen sich selbst verhaftet ist. Hier eröffnen sich, wie weiter unten ausgeführt ist, die unterschiedlichsten Ausprägungen. Zunächst sei noch darauf hingewiesen, daß es sich bezüglich des Schaumstoffstreifens um einen offenporigen PU-Schaum handeln kann. Dabei ist vorgesehen, daß der Schaumstoffstreifen zur verzögerten Rückstellung imprägniert ist. Als Imprägnierungsmittel kommt bspw. ein Acrylat in Frage. Hinsichtlich des verzögert rückstellfähigen, offenzelligen Schaumstoffes sei auf die europäischen Patentanmeldungen 88 117 173 und 88 118 716 verwiesen sowie auf das europäische Patent 72 955. Die angedeutete Verhaftung kann durch Vernähung gebildet sein. Das hat den Vorteil der Nutzung der Nähstiche als Perforationslinie. Eine andere vorteilhafte Möglichkeit ergibt sich durch Schweißung. Hierzu wird bspw. thermisch entsprechend ansprechendes Folienmaterial eingesetzt. Die Verhaftung kann jedoch auch durch Klebung realisiert sein. Sodann bringt die Erfindung in Vorschlag, daß der Schaumstoffstreifen innenseitig der Aufreiß-Umhüllung mit der Kunststoffolie verhaftet ist. Es genügt eine partielle Verhaftung, so daß die freigerissenen Öffnungsränder der Kunststoffolie wandern können und so den Kunststoffstreifen zur Anlage an der zu dichtenden Fläche kraftvoll frei vortreten kann, verzögert oder unverzögert. Die Verhaftung zwischen Schaumstoffstreifen und Kunststoffolie ist durch Verkleben gebildet. Bevorzugt wird ein Haftkleber verwendet, der im offenporigen Schaumstoffstreifen eine gute Verankerung erfährt. Sodann besteht ein vorteilhaftes Merkmal darin, daß innenseitig der Aufreiß-Umhüllung ein doppelseitig wirkender Klebestreifen angeordnet ist, der auf der einen Seite mit der Kunststoffolie und auf der anderen Seite mit dem Schaumstoffstreifen verklebt ist. Zur Positionierung des Dichtstreifens erweist es sich als vorteilhaft, daß dieser außenseitig einen Längsklebestreifen aufweist zur Klebeverbindung mit dem Rahmenprofil oder einer Leiste. Dieser im Rücken des inneren Klebestreifens liegende Längsklebestreifen führt zu einer laminatartigen Wandungsversteifung als vorteilhafte Abstützbasis für den sich entspannenden Schaumstoff streifen. Das schlägt sich merkmalmäßig darin nieder, daß der Längsklebestreifen in Überdeckung zur innenseitigen Verhaftung zwischen dem Schaumstoffstreifen und der Kunststoffolie angeordnet ist. Optimiert ist das noch dadurch, daß im Bereich der Verhaftung zwischen Schaumstoffstreifen und der Kunststoffolie bzw. des äußeren Längsklebestreifens die Kunststoffolie verstärkt ausgebildet ist. Bevorzugt ist die Verstärkung durch Verstärkungsfäden verwirklicht. Solche Verstärkungsfäden können als Verstärkungsnetz angeordnet sein. Zur Positionierung einer entsprechenden Armierung dient die Maßnahme, daß die Verstärkung an der Kunststoffolie angeklebt ist. Eine gute Einbettung der Verstärkung wird erreicht, wenn diese eine Zwischenlage zwischen dem inneren doppelseitigen Klebestreifen und der Innenfläche der Kunststoffolie bildet. Weiter wird vorgeschlagen, daß die Abreißlasche aus den beiden zur Doppellagigkeit führenden Enden der Kunststoffolie besteht. Eine solche doppellagige Zugfahne fällt entsprechend gebrauchsstabil aus.

Sodann betrifft die Erfindung eine Dichtanordnung mit einem in einer Leiste angeordneten Dichtstreifen wie vorstehend beschrieben, woran unter Schutz gestellt ist, daß die Aufreißlasche zur Aufhebung der Komprimierung nach außen hin über die Leiste vorsteht. Über eine solche Leiste läßt sich gegenüber dem Rahmenprofil die Abstützebene für den Schaumstoffstreifen variieren, also der Dichtungsanlagedruck wählen. Vorteilhaft ist es dabei, daß die in der Leiste gebildete Aufnahme im Querschnitt bankartig ausgebildet ist. Dies erbringt eine praktisch falzartige Aufnahme. Schließlich wird in Vorschlag gebracht, daß die Leiste parallel, jedoch gegenüberliegend der Bank-Rückenlehne der Aufnahme eine Klebefläche zur Anklebung an dem Rahmenprofil aufweist. Die Klebefläche kann in den Zeiten des Nichtgebrauchs über einen abziehbaren Schutzstreifen staubfrei gehalten werden. Endlich ist noch vorgesehen, daß die Leiste dem Rahmenprofil hinsichtlich der Abreißleiste spaltbelassend zugeordnet ist. In der Spalttiefe liegt die Verhaftung der Sicht entzogen; andererseits wird die Wurzel der Abreißlasche nicht eingeklemmt.

Der Gegenstand der Erfindung ist nachstehend anhand eines zeichnerisch veranschaulichten Ausführungsbeispieles näher erläutert. Es zeigt:
- Fig. 1: in perspektivischer Darstellung einen Abschnitt eines Schaumstoffstreifens in seinem unkomprimierten Zustand,
- Fig. 2: einen Abschnitt eines Dichtstreifens mit eingetaschtem Schaumstoff streifen, komprimiert, gleichfalls in schaubildlicher Darstellung wiedergegeben,
- Fig. 3: einen Querschnitt durch einen Anordnungsbereich eines Rahmenprofils zu einer Wand hin mit zugeordnetem schaumstoffstreifen, aufgenommen in einer Leiste,
- Fig. 4: die Draufsicht auf einen Abschnitt des Dichtstreifens, stark vergrößert sowie schichtweise aufgebrochen,
- Fig. 5: den Schnitt gemäß Linie V-V in Fig. 4 und
- Fig. 6: eine Herausvergrößerung der Fig. 6.

Herzstück des erfindungsgemäßen Dichtstreifens 1 ist ein elastisch rückstellfähiger Schaumstoffstreifen 2. Der ist offenporig und besteht bspw. aus PU-Schaum.

Der Schaumstoffstreifen 2 ist im Falle der Bevorzugung einer verzögerten Rückstellung imprägniert. Als Imprägnierungsmittel kommt Acrylat in Frage.

Der Schaumstoffstreifen 2 weist rechteckigen Querschnitt auf. Die Komprimierung liegt in einer Ebene parallel zur längeren Seite des Rechtecks. Die längere Seite ist etwa um das Maß einer halben Breite des Dichtstreifens 2 länger ausgebildet. Die vollständige Breite ist mit x bezeichnet und beträgt im dargestellten Ausführungsbeispiel ca. 15 mm.

Die Komprimierung liegt im Zustand einer volumenkleineren Eintaschung vor. Die ist in Fig. 2 wiedergegeben, erreicht durch eine Aufreiß-Umhüllung 3.

Die Aufreiß-Umhüllung 3 besteht aus einer den Schaumstoffstreifen 2 einschließenden Kunststoffolie F, die zugleich eine sich in Längsrichtung des Dichtstreifens 1 erstreckende Abreißlasche 4 ausbildet. Die Kunststofffolie F ist lappig eingestellt. Es handelt sich um einen um eine längsverlaufende Kehre 5 umgelenkten Streifen. Der ist im Abstand vor der Kehre 5 zu einem Saum- oder Schlauch gestaltet, bildend die besagte Aufreiß-Umhüllung 3.

In der Aufreiß-Umhüllung 3 einliegend, ist der Schaumstoffstreifen 2 in Richtung seiner Querschnitts-Längsseite gut auf ein Drittel seiner Ausgangsgestalt gemäß Fig. 1 zusammengedrückt. Die Ecken gehen in leichte Rundungen über, so daß sich, im Querschnitt gesehen, die aus Fig. 5 ersichtliche faßförmige Umrißgestalt ergibt.

Der Innenraum des Saumes bzw. Schlauches, welcher den komprimierten, rückstellfähigen Körper aufnimmt, ist mit 6 bezeichnet. Er steht unter einer die Rollfähigkeit eines solchen Dichtstreifens 1 nicht behindernder Prallfüllung.

Die den Schaumstoff streifen 2 einschließende Kunststofffolie F ist zur Bildung der Aufreiß-Umhüllung 3 gegen sich selbst verhaftet. Die der Kehre 5 abgewandt liegende Verhaftung trägt das Bezugszeichen 7. Die Verhaftung 7 ist in der unterschiedlichsten Weise zu verwirklichen: Bevorzugt ist sie durch eine Vernähung realisiert, bspw. in Form einer Abnaht. Die entsprechende Naht 8, enthaltend Ober- und Unterfaden, ergibt sich aus den Fig. 4 und 5 besonders anschaulich. Die dabei auftretenden Nähstiche 9 bilden eine reihenförmige Perforation, wie bspw. bei Briefmarken bekannt. So ergibt sich zwischen der den Innenraum 6 stellenden Aufreiß-Umhüllung 3 und der Abreißlasche 4 eine lineare Trennstelle entlang des eingetaschten Schaumstoffstreifens. Die Hülle reißt, den vorquellenden Schaumstoffträger freigebend, auf.

In einer anderen Ausprägung kann die Verhaftung 7 durch Schweißung gebildet sein. In diesem Falle wird thermisch ansprechendes Material als Kunststoffolie F eingesetzt werden. Über die Schweißung läßt sich praktisch eine einen Grat als Verbindungsbrücke belassende Abschweißung der Folienblätter a und b erreichen, ähnlich einer Ritzlinie.

Eine andere Art der Verhaftung 7 kann in der Anwendung einer Klebung liegen mit gegebenenfalls zusätzlich vorgesehener Perforation zur Realisierung einer Sollreißstelle.

Der Schaumstoffstreifen 2 ist gegenüber der ihn umhüllenden Kunststoffolie F gegen Wandern gesichert festgelegt. Hierzu ist der Schaumstoffstreifen 2 innenseitig der Aufreiß-Umhüllung 3 verhaftet. Diese Verhaftung zwischen Schaumstoffstreifen 2 und der Kunststoffolie F ist durch Verkleben gebildet. Zur Anwendung kommt ein doppelseitig wirkender Klebestreifen 10. Es sei auf Fig. 5 und die daraus entwickelte Vergrößerung verwiesen. Der Klebestreifen 10 ist auf der einen Seite mit der Kunststoffolie F und auf der anderen Seite mit dem Schaumstoff streifen 2 verklebt. Das hat zugleich fertigungstechnischen Vorteil, da sich bei noch offener, also nicht zur Bildung des Innenraumes 6 geführter Aufreiß-Umhüllung der Schaumstoffstreifen 2 exakt auf dem noch offenen, d. h. aufgefaltet planen Streifen der Kunststoffolie F haltern läßt.

Wie Fig. 5 außerdem entnehmbar, ist der Dichtstreifen 1 außenseitig mit einem Längsklebestreifen 11 versehen. Über diesen läßt sich der Dichtstreifen an einem vorgesehenen Objekt haltern, wie bspw. an einem Rahmenprofil 12 oder einer damit verbundenen Leiste 13. In beiden Fällen kann es sich um Kunststoff-Profilmaterial handeln.

Auch der Längsklebestreifen 11 ist ein doppelseitig wirkender Klebestreifen. Der Längsklebestreifen 11 befindet sich, wie das aus Fig. 5 auch zeichnerisch hervorgeht, räumlich in Überdeckung zur innenseitigen Verhaftung zwischen dem Schaumstoffstreifen 2 und der Kunststoffolie F. Auf diese Weise entsteht, einbezogen den die Aufreiß-Umhüllung 3 bildenden Part, ein dreilagiges Laminat von guter Festigkeit. Die ist noch durch eine besondere Armierungsmaßnahme erhöht. Fertigungstechnisch schlägt sich das in der Maßnahme nieder, daß im Bereich der Verhaftung zwischen Schaumstoffstreifen 2 und der Kunststoffolie F bzw. des äußeren Längsklebestreifens 11 die Kunststoffolie verstärkt ausgebildet ist. Diese Verstärkung ist durch Verstärkungsfäden 14 gegeben. Die setzt sich aus längsverlaufenden Fäden und querverlaufenden Fäden zusammen, die alle mit 14 bezeichnet sind. Die Längsfäden verlaufen zumindest in den Nahbereichen zur Kehre 5 bzw. Verhaftung 7. Die Querfäden nehmen einen im wesentlichen zickzackförmigen Verlauf, wobei jedoch die Winkelkehren gekappt sind. Erkennbar sind die Längs- und Querfäden zu einem Verstärkungsnetz zusammengesetzt. Ein solches Netz oder Gitter kann an den Kreuzungspunkten bezüglich der Fäden fixiert sein, bspw. verschmolzen. Diese Verstärkung ist ansonsten an der Kunststoffolie F unter Nutzung der Klebestreifen 10 angeklebt. Das so auch in den Kreuzungspunkten weitestgehend gehaltene Verstärkungsnetz toleriert ebenfalls die oben angedeutete Aufrollbevorratung.

Erkennbar bildet die Verstärkung insgesamt eine Zwischenlage zwischen dem inneren doppelseitigen Klebestreifen 10 und der Innenfläche der Kunststoffolie F.

Fig. 5 zeigt, daß die Verstärkung recht nah auch bis an den Bereich der Verhaftung 7 herangeht, der die Solltrennstelle stellt. So ist auch ein genügender Fixierungsgegenhalt gewährleistet, wenn es zum Trennen der Abreißlasche 4 kommt, welche Abreißlasche 4 aus den beiden zur Doppellagigkeit führenden Enden der Folienblätter a, b der Kunststoffolie F besteht. Je nach Größe können diese Blätter auch als Putzschutz zur Wand 15 hin fungieren. Bspw. handelt es sich bezüglich dieser Wand 15 um die Laibung einer Höhlung einer Baulichkeit.

Was die oben schon angedeutete Leiste 13 betrifft, so kann diese als Träger des Dichtstreifens 1 herangezogen werden, und zwar sowohl im Sinne einer vor-ausrüstbaren Baueinheit oder erst beim Zusammenstellen, d. h. Bestükken der Leiste 13 vor Ort.

Gegen die Wand 15 gerichtet, bildet die Leiste 13 profilmäßig eine Aufnahme 16 für den Dichtstreifen 1, d. h. vor allem den komprimierten Schaumstoffstreifen 2, der auch hier in einer Aufreiß-Umhüllung 3 aufgenommen ist, bis die Positionierungsarbeiten der Leiste 13 abgeschlossen sind. Dann erfolgt die Freigabe.

Aufnahmebildend ist ein wandgerichtet bankartig gestalteter Querschnittsbereich der Leiste 13. Die Bank-Rükkenlehne 17 begrenzt die Aufnahme 16 nach außen hin, d. h. laibungshöhlungsseitig. Die Bank-Sitzfläche 18 stellt die Auflagebasis für den Dichtstreifen 1. Haftvermittelnd wirkt auch hier der Längsklebestreifen 11, der in den Zeiten des Nichtgebrauchs durch einen Schutzstreifen 19 abgedeckt ist. Die Peripherie des bspw. aus silikonisiertem Papier bestehenden Schutzstreifens 19 liegt untergriffrei.

Wie Fig. 3 entnehmbar, weist die Leiste 13 parallel, jedoch gegenüberliegend der Bank-Rückenlehne 17 der Aufnahme 16 eine Klebefläche 20 zur Anklebung an einer korrespondierenden Gegenfläche 21 des Rahmenprofils 12 auf.

Die Leiste 13 ist dem Rahmenprofil 12 hinsichtlich der Abreißlasche 4 spaltbelassend zur Wand 15 hin zugeordnet. Der Spalt trägt das Bezugszeichen 22. Die Bank-Rükkenlehne 17 weist eine Höhe auf, die geringfügig unter der Höhe der maximalen Komprimierung des Schaumstoffstreifens 2 liegt.

Die Leiste 13 kann unter Auswählen der gewünschten Rückstellkraft des Schaumstoffstreifens 2 näher oder weiter abgelegen zur Wand 15 hin positioniert werden.

Bezüglich der Leiste 13 handelt es sich um ein Kastenprofil in raumsparender Fertigungsweise.

Durch Abtrennen der Abreißlasche 4 gleitet der Schaumstoffkörper, aus der sich spaltvergrößernden Umhüllung 3 vortretend, gegen die zu dichtende Fläche. Folienfrei wird dabei zumindest der dem Spalt 22 zugewandte Bereich, der so sicher abgedichtet wird. Die Fuge 23 zwischen Wand 15 und Rahmenprofil 12 ist geschlossen.

## Patentansprüche

1. Dichtstreifen (1) zur Abdichtung einer Fuge (23) zwischen einem Rahmenprofil (12), etwa Fensterrahmenprofil, und einer Wand (15), mit einem elastisch rückstellfähigen Schaumstoffstreifen (2), der in komprimiertem Zustand in einer die Rückstellung des Schaumstoffstreifens (2) ermöglichenden Aufreiß-Umhüllung (3) aufgenommen ist, welche aus einer den Schaumstoffstreifen (2) einschließenden Kunststofffolie (F) besteht, **dadurch gekennzeichnet, dass** die Aufreiß-Umhüllung (3) zugleich eine sich in Längsrichtung des Dichtstreifens (1) erstreckende Aufreißlasche (4) ausbildet, wozu die Kunststofffolie (F) unter Bildung einer Sollreißstelle gegen sich selbst verhaftet ist, und dass der Schaumstoffstreifen (2) innenseitig der Aufreiß-Umhüllung (3) mit der Kunststofffolie (F) verhaftet ist.

2. Dichtstreifen nach Anspruch 1, **gekennzeichnet durch** einen offenporigen PU-Schaumstoffstreifen (2).

3. Dichtstreifen nach Anspruch 1 oder 2, **dadurch gekennzeichnet, dass** der Schaumstoffstreifen (2) zur verzögerten Rückstellung imprägniert ist.

4. Dichtstreifen nach Anspruch 3, **dadurch gekennzeichnet, dass** das Imprägnierungsmittel ein Acrylat ist.

5. Dichtstreifen nach einem der Ansprüche 1 bis 4, **dadurch gekennzeichnet, dass** die Verhaftung (7) durch Vernähung gebildet ist.

6. Dichtstreifen nach einem der Ansprüche 1 bis 4, **dadurch gekennzeichnet, dass** die Verhaftung (7) durch Schweißung gebildet ist.

7. Dichtstreifen nach einem der Ansprüche 1 bis 4, **dadurch gekennzeichnet, dass** die Verhaftung (7) durch Klebung gebildet ist.

8. Dichtstreifen nach einem der Ansprüche 1-7, **dadurch gekennzeichnet, dass** die Verhaftung zwischen Schaumstoffstreifen (2) und Kunststofffolie (F) durch Verkleben gebildet ist.

9. Dichtstreifen nach Anspruch 8, **dadurch gekennzeichnet, dass** innenseitig der Aufreiß-Umhüllung (3) ein doppelseitig wirkender Klebestreifen (10) angeordnet ist, der auf der einen Seite mit der Kunststofffolie (F) und auf der anderen Seite mit dem Schaumstoffstreifen (2) verklebt ist.

10. Dichtstreifen nach einem der Ansprüche 1 bis 9, **dadurch gekennzeichnet, dass** der Dichtstreifen (1) außenseitig einen Längsklebestreifen (11) aufweist zur Klebeverbindung mit dem Rahmenprofil (12) oder einer Leiste (13).

11. Dichtstreifen nach Anspruch 10 **dadurch gekennzeichnet, dass** der Längsklebestreifen (11) in Überdeckung zur innenseitigen Verhaftung zwischen dem Schaumstoffstreifen (2) und der Kunststofffolie (F) angeordnet ist.

12. Dichtstreifen nach einem der Ansprüche 1 bis 11, **dadurch gekennzeichnet, dass** im Bereich der Verhaftung zwischen Schaumstoffstreifen (2) und der Kunststofffolie (F) bzw. des äußeren Längsklebestreifens (11) die Kunststofffolie (F) verstärkt ausgebildet ist.

13. Dichtstreifen nach Anspruch 12, **dadurch gekennzeichnet, dass** die Verstärkung durch Verstärkungsfäden (14) gebildet ist.

14. Dichtstreifen nach Anspruch 13, **dadurch gekennzeichnet, dass** die Verstärkungsfäden (14) als Verstärkungsnetz angeordnet sind.

15. Dichtstreifen nach einem der Ansprüche 12 bis 14, **dadurch gekennzeichnet, dass** die Verstärkung an der Kunststofffolie (F) angeklebt ist.

16. Dichtstreifen nach einem der Ansprüche 12 bis 15, **dadurch gekennzeichnet, dass** die Verstärkung eine Zwischenlage zwischen dem inneren doppelseitigen Klebestreifen (10) und der Innenfläche der Kunststofffolie (F) gebildet.

17. Dichtstreifen nach einem der Ansprüche 1 bis 16, **dadurch gekennzeichnet, dass** die Abreißlasche (4) aus den beiden zur Doppellagigkeit führenden Enden der Kunststofffolie (F) besteht.

18. Dichtanordnung mit einer Leiste (13) und einem in der Leiste (13) angeordneten Dichtstreifen nach einem der Ansprüche 1 bis 17, **dadurch gekennzeichnet, dass** die Abreißlasche (4) zur Aufhebung der Komprimierung nach außen hin über die Leiste (13) vorsteht.

19. Dichtanordnung nach Anspruch 18, **dadurch gekennzeichnet, dass** die in der Leiste (13) gebildete Aufnahme (16) im Querschnitt bankartig ausgebildet ist.

20. Dichtanordnung nach Anspruch 19, **dadurch gekennzeichnet, dass** die Leiste (13) parallel, jedoch gegenüberliegend der Bank-Rückenlehne (17) der Aufnahme (16) eine Klebefläche (20) zur Anklebung an dem Rahmenprofil (12) aufweist.

21. Dichtanordnung nach einem der Ansprüche 18 bis 20, **dadurch gekennzeichnet, dass** die Leiste (13) dem Rahmenprofil (12) hinsichtlich der Abreißleiste (4) spaltbelassend zugeordnet ist.

## Claims

1. Sealing strip (1) for sealing a joint (23) between a frame profile (12), for example a window-frame profile, and a wall (15), having an elastically resilient foam strip (2) which is accommodated in a compressed state in a tear-open wrapper (3), which tear-open wrapper (3) allows the recovery of the foam strip (2) and comprises a plastics sheet (F) which encloses the foam strip (2), **characterized in that** the tear-open wrapper, at the same time, forms a tear-off flap (4) extending in the longitudinal direction of the sealing strip (1), for which the plastics sheet (F) is attached to itself with formation of a predetermined tearing location, and **in that** the foam strip (2) is attached to the plastics sheet (F) inside the tear-open wrapper (3).

2. Sealing strip according to Claim 1, **characterized by** an open-cell PU foam strip (2).

3. Sealing strip according to Claim 1 or 2, **characterized in that** the foam strip (2) is impregnated for delayed recovery.

4. Sealing strip according to Claim 3, **characterized in that** the impregnating agent is an acrylate.

5. Sealing strip according to one of Claims 1 to 4, **characterized in that** the attachment (7) is formed by sewing.

6. Sealing strip according to one of Claims 1 to 4, **characterized in that** the attachment (7) is formed by welding.

7. Sealing strip according to one of Claims 1 to 4, **characterized in that** the attachment (7) is formed by adhesive bonding.

8. Sealing strip according to one of Claims 1 to 7, **characterized in that** the attachment between foam strip (2) and plastics sheet (F) is formed by adhesive bonding.

9. Sealing strip according to Claim 8, **characterized in that** a double-sided adhesive strip (10) is disposed inside the tear-open wrapper (3), the adhesive strip being adhesively bonded, on one side, to the plastics sheet (F) and, on the other side, to the foam strip (2).

10. Sealing strip according to one of Claims 1 to 9, **characterized in that** the sealing strip (1) has a longitudinal adhesive strip (11) on the outside for adhesive bonding to the frame profile (12) or a bar (13).

11. Sealing strip according to Claim 10, **characterized in that** the longitudinal adhesive strip (11) is disposed such that it overlaps the inside attachment between the foam strip (2) and the plastics sheet (F).

12. Sealing strip according to one of Claims 1 to 11, **characterized in that** the plastics sheet (F) is reinforced in the region of the attachment between foam strip (2) and the plastics sheet (F) and/or of the outer longitudinal adhesive strip (11).

13. Sealing strip according to Claim 12, **characterized in that** the reinforcement is formed by reinforcing filaments (14).

14. Sealing strip according to Claim 13, **characterized in that** the reinforcing filaments (14) are disposed as a reinforcing network.

15. Sealing strip according to one of Claims 12 to 14, **characterized in that** the reinforcement is adhesively bonded to the plastics sheet (F).

16. Sealing strip according to one of Claims 12 to 15, **characterized in that** the reinforcement forms an intermediate layer between the inner double-sided adhesive strip (10) and the inner surface of the plastics sheet (F).

17. Sealing strip according to one of Claims 1 to 16, **characterized in that** the tear-off flap (4) comprises the two double-layer-forming ends of the plastics sheet (F).

18. Sealing arrangement comprising a bar (13) and a sealing strip according to one of Claims 1 to 17 disposed in the bar (13), **characterized in that** the tear-off, flap (4) projects in the outward direction beyond the bar (13) in order to release the compression.

19. Sealing arrangement according to Claim 18, **characterized in that** the mount (16), which is formed in the bar (13), is of bench-like form in cross-section.

20. Sealing arrangement according to Claim 19, **characterized in that** parallel to the bench backrest (17) of the mount (16), but located opposite the same, the bar (13) has an adhesive surface (20) for adhesive bonding to the frame profile (12).

21. Sealing arrangement according to one of Claims 18 to 20, **characterized in that** the bar (13) is associated with the frame profile (12) such that it leaves a gap for the tear-off strip (4).

## Revendications

1. Bande d'étanchéité (1) pour l'étanchéité d'un joint (23) entre un profilé de cadre (12), par exemple un profilé de cadre de fenêtre, et une paroi (15), comprenant une bande de produit alvéolaire pouvant revenir de façon élastique à l'état initial, laquelle, à l'état comprimé, est disposée, dans une enveloppe déchirable (3) permettant le retour à l'état initial de la bande de produit alvéolaire (2), ladite enveloppe étant formée d'un film plastique (F) incluant la bande de produit alvéolaire (2), cette bande étant **caractérisée en ce que** l'enveloppe déchirable (3) forme en même temps une languette déchirable (4) disposée selon la direction longitudinale de la bande d'étanchéité (1), de sorte que le film plastique (F) adhère à soi-même en formant un point de déchirement théorique, et **en ce que** la bande de produit alvéolaire (2) est collée à la face intérieure du film plastique (F) de l'enveloppe déchirable (3).

2. Bande d'étanchéité selon la revendication 1, **caractérisée en ce que** la bande de produit alvéolaire est en polyuréthane à pores ouverts.

3. Bande d'étanchéité selon la revendication 1 ou 2, **caractérisée en ce que**, pour permettre son retour à l'état initial temporisé, la bande de produit alvéolaire (2) est traitée par imprégnation.

4. Bande d'étanchéité selon la revendication 3, **caractérisée en ce que** le produit d'imprégnation est un acrylate.

5. Bande d'étanchéité selon l'une quelconque des revendications 1 à 4, **caractérisée en ce que** l'adhérence (7) est obtenue par couture.

6. Bande d'étanchéité selon l'une quelconque des revendications 1 à 4, **caractérisée en ce que** l'adhérence (7) est obtenue par soudage.

7. Bande d'étanchéité selon l'une quelconque des revendications 1 à 4, **caractérisée en ce que** l'adhérence (7) est obtenue par collage.

8. Bande d'étanchéité selon l'une quelconque des revendications 1 à 7, **caractérisée en ce que** l'adhérence entre la bande de produit alvéolaire (2) et le film plastique (F) est obtenue par collage.

9. Bande d'étanchéité selon la revendication 8, **caractérisée en ce que** sur le côté intérieur de l'enveloppe déchirable (3) est disposée une bande adhésive (10) double face, qui est collée par une face avec le film plastique (F) et par l'autre face avec la bande de produit alvéolaire (2).

10. Bande d'étanchéité selon l'une quelconque des revendications 1 à 9, **caractérisée en ce que** la bande d'étanchéité (3) présente, côté extérieur, une bande adhésive longitudinale (11) en vue de l'assemblage par collage avec le profilé de cadre (12) ou une baguette (13).

11. Bande d'étanchéité selon la revendication 10, **caractérisée en ce que** la bande adhésive longitudinale (11) recouvre la face interne adhérente entre la bande de produit alvéolaire (2) et le film plastique (F).

12. Bande d'étanchéité selon l'une quelconque des revendications 1 à 11, **caractérisée en ce que** le film plastique (F) est renforcé dans la zone de l'adhérence entre la bande de produit alvéolaire (2) et le film plastique (F) et/ou la bande adhésive longitudinale (11) extérieure.

13. Bande d'étanchéité selon la revendication 12, **caractérisée en ce que** le renforcement est réalisé par des fils de renfort (14).

14. Bande d'étanchéité selon la revendication 13, **caractérisée en ce que** les fils de renfort (14) sont disposés pour réaliser un réseau de renfort.

15. Bande d'étanchéité selon l'une quelconque des revendications 12 à 14, **caractérisée en ce que** le renfort est collé sur le film plastique (F).

16. Bande d'étanchéité selon l'une quelconque des revendications 12 à 15, **caractérisée en ce que** le renfort forme une couche intermédiaire entre la bande adhésive (10) intérieure double face et la surface intérieure du film plastique (F).

17. Bande d'étanchéité selon l'une quelconque des revendications 1 à 16, **caractérisée en ce que** la languette déchirable (4) est formée par les deux extrémités du film plastique (F) qui aboutissent à la double couche.

18. Agencement d'étanchéité avec une baguette (13) et une bande d'étanchéité disposée dans la baguette (13) selon l'une quelconque des revendications 1 à 17, **caractérisé en ce que** la languette déchirable (4) déborde de la baguette (13) pour maintenir la compression vers l'extérieur.

19. Agencement d'étanchéité selon la revendication 18, **caractérisé en ce que** le logement (16) réalisé dans la baguette (13) est, vu en coupe transversale, sous la forme de poutre.

20. Agencement d'étanchéité selon la revendication 19, **caractérisé en ce que** la baguette (13) présente parallèlement, mais en face du dossier de la poutre (17) du logement (16) une surface adhésive (20) de collage sur le profilé de cadre (12).

21. Agencement d'étanchéité selon l'une quelconque des revendications 18 à 20, **caractérisé en ce que** entre la baguette (13), associée au profilé de cadre (12), et la baguette déchirable (4) est disposée une fente.
